# EUROPÄISCHE PATENTSCHRIFT

(11) **EP 2 788 594 B1**
(45) Veröffentlichungstag und Bekanntmachung des Hinweises auf die Patenterteilung: **27.07.2016**
(21) Anmeldenummer: 12798293.2
(22) Anmeldetag: 07.12.2012
(51) Int. Cl.: F01L 1/344, F01L 1/02

(54) **VERSTELLBARER NOCKENWELLENANTRIEB**
ADJUSTABLE CAMSHAFT DRIVE
ENTRAÎNEMENT D'ARBRE À CAMES RÉGLABLE

(30) Priorität: 10.12.2011 DE 102011120815
(43) Veröffentlichungstag der Anmeldung: 15.10.2014
(73) Patentinhaber: Volkswagen Aktiengesellschaft, 38440 Wolfsburg (DE)
(72) Erfinder: ELFERS, Uwe, 38165 Lehre (DE)
(86) Internationale Anmeldenummer: PCT/EP2012/074814
(87) Internationale Veröffentlichungsnummer: WO 2013/083789

(56) Entgegenhaltungen:
- EP-A1- 0 640 749
- EP-A1- 1 505 267
- EP-A2- 0 915 234
- DE-A1- 4 302 561
- US-A1- 2009 308 338
- BOGGS D L ET AL: "THE OTTO-ATKINSON CYCLE ENGINE-FUEL ECONOMY AND EMISSIONS RESULTS AND HARDWARE DESIGN", SAE TECHNICAL PAPER SERIES, SOCIETY OF AUTOMOTIVE ENGINEERS, WARRENDALE, PA, US, 1. Januar 1995 (1995-01-01), Seiten 220-232, XP008006455, ISSN: 0148-7191

## Beschreibung

Die Erfindung betrifft einen verstellbaren Nockenwellenantrieb.

Aus DE 43 02 561 A1 ist eine verstellbare Ventilsteuerung für einen Verbrennungsmotor mit zwei Nockenwellen bekannt. Bei dieser Ventilsteuerung kann die relative Lage einer ersten Nockenwelle zu einer zweiten Nockenwelle durch axiales Verschieben eines Stellkolbens mit einer Schräg- oder Schraubenverzahlung über eine Öldruck-Steuereinrichtung von einer ersten Lage in eine zweite Lage verändert werden.

Aus EP 2 339 150 A2 ist eine Brennkraftmaschine mit einer sogenannten Cam-In-Cam-Nockenwelle bekannt, die dazu dienen soll, einzelne Zylinder abzuschalten. An den Nockenwellen sind Einrichtungen zur Phasenverstellung angeordnet, deren Gestaltung nicht im Detail beschrieben ist.

Aus DE 40 36 010 A1 ist ein verstellbarer Nockenwellenantrieb mit einem hydraulischen Stellsystem bekannt. Bei diesem Antrieb lassen sich die Einlassnockenwelle und die Auslassnockenwelle über ein teilweise geradverzahntes und teilweise schrägverzahntes Doppelzahnrad und in dieses eingreifende, mit den Wellen verbundene Zahnräder verstellen.

Aus DE 32 17 203 C2 ist eine variable Ventilsteuerung für eine Brennkraftmaschine mit zwei parallel zueinander angeordneten Nockenwellen bekannt, wobei eine der Nockenwellen Nocken für niedrige Drehzahlen und die andere Nockenwelle Nocken für hohe Drehzahlen aufweist. Die Ventilsteuerung weist ferner eine Verstelleinrichtung auf, mittels welcher gesteuert werden kann, welche der beiden Nockenwellen aktiviert sein soll.

Aus EP 0 254 058 A2 ist eine Verstelleinrichtung für eine Nockenwelle zum Steuern der Einlass- und Auslassventile mit einem Welle-in-Welle-System bekannt. Bei diesem System sind die Nocken teilweise auf einer Innenwelle und teilweise auf einer die Innenwelle umschließenden Außenwelle angeordnet. Zur relativen Verdrehung der Innenwelle zu der Außenwelle ist eine Einrichtung mit einem Planetengetriebe vorgesehen, über welches die Innenwelle mit der Außenwelle verbunden ist.

Das Dokument "The Otto-Atkinson Cycle Engine-Fuel Economy and Emissions Results and Hardware Design" von D. L. Boggs et al. aus der SAE Technical Paper Series, ISSN 0148-7191, zeigt eine Brennkraftmaschine mit einer Auslassnockenwelle und einer als Welle-in-Welle-System ausgebildeten Einlassnockenwelle. Die Innenwelle der Einlassnockenwelle wird über eine Übertragungsvorrichtung von der Auslassnockenwelle angetrieben, wobei die Übertragungsvorrichtung ein Variieren der Phase zwischen Auslassnockenwelle und Innenwelle der Einlassnockenwelle ermöglicht.

Die Schrift EP 0 915 234 A2 offenbart einen Ventiltrieb einer Brennkraftmaschine, wobei eine Kurbelwelle mittels eines Riemens eine Auslassnockenwelle und eine Einlassnockenwelle antreibt. Die Riemenräder der Kurbelwelle und der Einlassnockenwelle weisen hydraulische Phasenstellvorrichtungen auf, wodurch wahlweise oder in Kombination die Phase beider Nockenwellen oder der Einlassnockenwelle variiert werden kann.

Der Erfindung liegt die Aufgabe zugrunde, einen Nockenwellenantrieb mit einem Welle-in-Welle-System zur Verfügung zu stellen, der einfach aufgebaut und kostengünstig herstellbar ist. Ferner soll zwischen dem Antriebselement und dem Welle-in-Welle-System ein nur geringes Spiel vorhanden sein.

Die Lösung der Aufgabe erfolgt erfindungsgemäß mit den Merkmalen des Anspruchs 1.

Ein erfindungsgemäßer Nockenwellenantrieb umfasst:
a) eine Antriebswelle, die mindestens einen Nocken für die Betätigung eines Ventils eines Verbrennungsmotors aufweist,
b) ein parallel zu der Antriebswelle angeordnetes Welle-in-Welle-System mit einer Innenwelle und einer koaxial zu der Innenwelle angeordneten, diese umschließenden Außenwelle,
c) wobei die Innenwelle und die Außenwelle jeweils mindestens einen Nocken für die Betätigung eines Ventils eines Verbrennungsmotors aufweist,
d) wobei die Außenwelle über ein drehfest mit diesem verbundenes Außenwellen-Übertragungsglied mit der Antriebswelle gekoppelt ist,
e) wobei die Innenwelle über eine hydraulische Übertragungsvorrichtung umfassend einen Stator, einen Rotor und ein zwischen Rotor und Innenwelle angeordnetes Zwischenglied mit der Antriebswelle gekoppelt ist und
f) wobei die hydraulische Übertragungsvorrichtung mit einer Verstelleinrichtung sowie einer Steuer- und/oder Regeleinrichtung in Wirkverbindung steht, mittels welcher ein gewünschter Phasenwinkel zwischen Innenwelle und Außenwelle einstellbar ist, wobei
g) ein mit der Antriebswelle gekoppeltes Antriebselement sowohl mit dem Außenwellen-Übertragungsglied als auch mit dem Stator unmittelbar gekoppelt ist.

Der erfindungsgemäße Nockenwellenantrieb hat den Vorteil, dass mit der Antriebswelle sowohl zu dem Außenwellen-Übertragungsglied als auch zu dem Stator eine direkte Verbindung hergestellt wird. Dadurch werden ein durch etwaige Zwischenelemente verursachtes Spiel sowie zusätzliche Produktions- und Montagekosten für die Herstellung und den Einbau von Zwischenelementen vermieden.

In einer praktischen Ausführungsform des erfindungsgemäßen Nockenwellenantriebs ist das Außenwellen-Übertragungsglied ein Außenwellen-Zahnrad und das Antriebselement ein Antriebszahnrad, wobei das Außenwellen-Zahnrad mit dem Antriebszahnrad kämmt. Ferner weist der Stator eine Außenverzahnung auf, die ebenfalls mit dem Antriebszahnrad kämmt. Neben dem vorstehend genannten Vorteil einer direkten Übertragung des Antriebsdrehmoments von dem Antriebselement auf das Außenwellen-Zahnrad und den Stator haben Zahnradverbindungen den Vorteil, dass diese sehr haltbar und wartungsarm sind. Ferner weisen Zahnradverbindungen im Vergleich zu anderen Übertragungselementen einen relativ hohen Wirkungsgrad auf.

Wenn das Außenwellen-Zahnrad den gleichen Außendurchmesser und die gleiche Verzahnung aufweist wie die Außenverzahnung des Stators, kann als Antriebszahnrad ein einfaches Zahnrad zum Antrieb beider vorstehend genannten Elemente verwendet werden.

In Abhängigkeit der Bauraumsituation oder vorgegebener Rahmenbedingungen ist es auch möglich, nur den gleichen Außendurchmesser und unterschiedliche Verzahnungen oder verschiede Außendurchmesser und die gleiche Verzahnung zu wählen.

Vorzugsweise grenzt das Außenwellen-Zahnrad unmittelbar an die Außenverzahnung des Stators an, ohne dass sich die beiden Elemente berühren. In diesem Fall wird die für den Antrieb der genannten Elemente erforderliche Breite des Antriebszahnrades minimiert.

In einer weiteren praktischen Ausführungsform sind die auf der Antriebswelle angeordneten Nocken für die Steuerung von Auslassventilen und die auf der Außenwelle und der Innenwelle angeordneten Nocken für die Steuerung von Einlassventilen vorgesehen. In diesem Fall ist die Phasenverschiebung zwischen den auf der Außenwelle angeordneten Einlassnocken und den auf der Antriebswelle angeordneten Auslassnocken vorgegeben, während die Phasenverschiebung zwischen den auf der Außenwelle angeordneten Einlassnocken gegenüber den auf der Innenwelle angeordneten Einlassnocken mit Hilfe der Verstelleinrichtung einstellbar ist.

Der Stator eines erfindungsgemäßen Nockenwellenantriebs ist vorzugsweise aus mehreren Einzelelementen gebildet, die weiter vorzugsweise mittels einer Schraubverbindung oder durch Stoffschluss miteinander verbunden sind. So lässt sich eine relativ komplexe Geometrie mit einem geringen Gesamtgewicht bei gleichzeitig möglichst geringen Fertigungsaufwand herstellen.

In einer weiteren praktischen Ausführungsform ist die Innenwelle eine Hohlwelle und das Zwischenglied eine Zentralschraube. Die Zentralschraube umfasst mindestens einen Fluidkanal, der von der Hohlwelle zu einer durch Rotor und Stator gebildeten Kammer führt. Zur Einstellung des Phasenwinkels zwischen Innenwelle und Außenwelle bilden die Hohlwelle und die Zentralschraube zusammen mit Rotor und Stator einen hydraulischen Schwenkmotor. Bevorzugt sind bei hydraulischen Schwenkmotoren zwischen Rotor und Stator mindestens zwei unterschiedliche Kammer mit einem Fluiddruck beaufschlagbar, um zwei verschiedene Drehbewegungen aktiv hervorrufen zu können.

Vorzugsweise weisen ferner die Innenwelle und die Außenwelle Kanäle auf, um Drucköl von einem Bereich außerhalb der beiden Wellen durch die Außenwelle und die Innenwelle in die Innenwelle einbringen und durch diese hindurch leiten zu können. In diesem Fall kann das Gehäuse und insbesondere ein Lagerbereich eines Gehäuses dazu genutzt werden, Öl zunächst in die Innenwelle und von dort über die Zentralschraube in zwischen Stator und Rotor befindliche Kammern zu leiten.

Weitere Einzelheiten und praktische Ausführungsformen der Erfindung sind nachfolgend im Zusammenhang mit den Zeichnungen beschrieben. Es zeigen:
Fig. 1 eine Schnittdarstellung einer Ausführungsform eines erfindungsgemäßen Nockenwellenantriebs und
Fig. 2 eine Seitenansicht der in Figur 1 gezeigten Ausführungsform des erfindungsgemäßen Nockenwellenantriebs.

Die Figuren zeigen eine Ausführungsform eines erfindungsgemäßen Nockenwellenantriebs 10 mit einer als Hohlwelle ausgebildeten Antriebswelle 12 sowie einem parallel zu der Antriebswelle 12 angeordneten Welle-in-Welle-System 14, die in einem Gehäuse 15 gelagert sind. Das Welle-in-Welle-System 14 umfasst eine ebenfalls als Hohlwelle ausgebildete Innenwelle 16 sowie eine koaxial angeordnete, die Innenwelle 16 umschließende Außenwelle 18.

Auf der Antriebswelle 12 sind zwei Auslassnocken 20a, 20b drehfest angeordnet. Ferner ist auf der Antriebswelle als Antriebselement 24 ein Antriebszahnrad 26 drehfest angeordnet.

Auf der Innenwelle 16 ist ein erster Einlassnocken 22a drehfest angeordnet. Wie in Figur 1 zu erkennen ist, ragt Innenwelle 16 auf der linken Seite aus der Außenwelle 18 heraus. In dem herausragenden Bereich der Innenwelle 16 ist deren Durchmesser vergrößert. In das linke offene Ende der Innenwelle 16 mit dem vergrößerten Durchmesser ist als Zwischenglied 28 eine Zentralschraube 30 angeordnet. Diese weist an ihrem rechten Ende ein nicht dargestelltes Außengewinde auf, mittels welchem die Zentralschraube 30 mit der Innenwelle 16 über ein in der Innenwelle 16 ausgebildetes, ebenfalls nicht dargestelltes Innengewinde kraftschlüssig verbunden ist. Die Zentralschraube 30 dient ferner dazu, ein als Flügelrad 32 ausgebildeten Rotor 33 gegenüber der Innenwelle 16 kraftschlüssig festzulegen.

Der Bereich der Innenwelle 16 mit vergrößertem Durchmesser dient ferner der drehbaren Lagerung eines Stator-Antriebselements 34 eines Stators 36. Der Stator 36 umfasst neben dem Stator-Antriebselement 34 ein zentrales Statorgehäuse 38 und einen Statordeckel 40. Stator-Antriebselement 34, Statorgehäuse 38 und Statordeckel 40 sind mit über nicht dargestellte Schraubverbindungen miteinander verbunden und bilden eine funktionale Einheit.

Das Stator-Antriebselement 34 weist, wie in Figur 2 zu erkennen ist, in dem rechten Bereich mit kleinerem Durchmesser eine gerade Außenverzahnung auf.

Auf der Außenwelle 18 ist ein zweiter Einlassnocken 22b drehfest angeordnet. Ferner ist auf der Außenwelle 18 als Außenwellen-Übertragungsglied 42 ein Außenwellen-Zahnrad 44 drehfest angeordnet.

Da das Antriebszahnrad 26 unmittelbar mit dem Außenwellen-Zahnrad 44 und mit der Außenverzahnung des Stator-Antriebselements 34 kämmt, wird das Antriebsdrehmoment von dem Antriebszahnrad 26 zum Einen über das Außenwellen-Zahnrad 44 direkt auf die Innenwelle 16 übertragen. Zum Anderen wird das Antriebsdrehmoment von dem Antriebszahnrad 26 über das Stator-Antriebselement 34 auf den Stator 36, von dort über das zwischen Stator 36 und Flügelrad 32 befindliche Medium auf das Flügelrad 32 und von dem Flügelrad 32 über die Zentralschraube 30 auf die Innenwelle 16 übertragen. Bei konstanter Drehzahl der Antriebswelle 12 stellt sich daher ein gleichbleibender Phasenwinkel zwischen Innenwelle 16 und Außenwelle 18 ein.

Um den Phasenwinkel zwischen Innenwelle 16 und Außenwelle 18 verstellen zu können, lässt sich die relative Lage zwischen Flügelrad 32 und Stator 36 verstellen. Dazu sind in dem Gehäuse 15 Bohrungen 46 für die Aufnahme eines druckbeaufschlagten Fluids, insbesondere Öl, vorgesehen. Die Bohrungen 46 führen zu einer die Außenwelle 18 umgebenden Ölverteilungsnut 48 , über welche das Öl über Schlitze durch die Außenwelle 18 und die Innenwelle 16 in den Innenraum der Innenwelle 16 gelangt. Von dort existieren nicht gezeigte fluidale Verbindungen durch die Zentralschraube 30 zu mindestens zwei zwischen dem Flügelrad 32 und dem Stator 36 gebildeten Kammern. Mit Hilfe nicht gezeigter Klappen und einer entsprechenden Steuerung bzw. Regelung kann nach dem Prinzip eines hydraulischen Schwenkmotors eine kontrollierte Relativbewegung zwischen Flügelrad 32 und Stator 36 durchgeführt und somit der Phasenwinkel zwischen Innenwelle 16 und Außenwelle 18 eingestellt werden.

Die Erfindung ist nicht auf das vorstehend beschriebene Ausführungsbeispiel beschränkt. Ein Fachmann kann im Rahmen seines Fachwissens abweichende Ausgestaltungen kreieren, die im Schutzbereich der Ansprüche verbleiben.

## Patentansprüche

1. Nockenwellenantrieb umfassend
a) eine Antriebswelle (12), die mindestens einen Nocken (20) für die Betätigung eines Ventils eines Verbrennungsmotors aufweist,
b) ein parallel zu der Antriebswelle (12) angeordnetes Welle-in-Welle-System (14) mit einer Innenwelle (16) und einer koaxial zu der Innenwelle (16) angeordneten, diese umschließenden Außenwelle (18),
c) wobei die Innenwelle (16) und die Außenwelle (18) jeweils mindestens einen Nocken (22) für die Betätigung eines Ventils eines Verbrennungsmotors aufweist,
d) wobei die Innenwelle (16) über eine Übertragungsvorrichtung mit der Antriebswelle (12) gekoppelt ist und
e) wobei die Übertragungsvorrichtung mit einer Verstelleinrichtung sowie einer Steuer- und/oder Regeleinrichtung in Wirkverbindung steht, mittels welcher ein gewünschter Phasenwinkel zwischen Innenwelle (16) und der Außenwelle (18) einstellbar ist,
f) wobei die Übertragungsvorrichtung als hydraulische Übertragungsvorrichtung, umfassend einen Stator (36), einen Rotor (33) und ein zwischen Rotor (33) und Innen welle (16) angeordnetes Zwischenglied (28), ausgeführt ist, g) wobei die Außenwelle (18) über ein drehfest mit dieser Außenwelle (18) verbundenes Außenwellen-Übertragungsglied mit der Antriebswelle gekoppelt (12) ist, und
h) wobei ein mit der Antriebswelle (12) gekoppeltes Antriebselement (24) sowohl mit dem Außenwellen-Übertragungsglied (42) als auch mit dem Stator (36) unmittelbar gekoppelt ist.

2. Nockenwellenantrieb nach Anspruch 1, **dadurch gekennzeichnet, dass** das Außenwellen-Übertragungsglied (42) ein Außenwellen-Zahnrad (44) ist und das Antriebselement (24) ein Antriebszahnrad (26) ist, wobei das Außenwellen-Zahnrad (44) dem Antriebszahnrad (26) kämmt und der Stator (36) eine Außenverzahnung aufweist, die ebenfalls mit dem Antriebszahnrad (26) kämmt.

3. Nockenwellenantrieb nach Anspruch 2, **dadurch gekennzeichnet, dass** das Außenwellen-Zahnrad (44) den gleichen Außendurchmesser und die gleiche Verzahnung aufweist wie die Außenverzahnung des Stators (36).

4. Nockenwellenantrieb nach Anspruch 2 oder 3, **dadurch gekennzeichnet, dass** das Außenwellen-Zahnrad (44) unmittelbar an die Außenverzahnung des Stators (36) angrenzt.

5. Nockenwellenantrieb nach einem oder mehreren der vorstehenden Ansprüche, **dadurch gekennzeichnet, dass** die auf der Antriebswelle (12) angeordneten Nocken (20) für die Steuerung von Auslassventilen und die auf der Außenwelle (18) und der Innenwelle (16) angeordneten Nocken (22) für die Steuerung von Einlassventilen vorgesehen sind.

6. Nockenwellenantrieb nach einem oder mehreren der vorstehenden Ansprüche, **dadurch gekennzeichnet, dass** der Stator (36) aus mehreren Einzelelementen (34; 38; 40) gebildet ist.

7. Nockenwellenantrieb nach einem oder mehreren der vorstehenden Ansprüche, **dadurch gekennzeichnet, dass** die Innenwelle (16) eine Hohlwelle ist und das Zwischenglied (28) eine Zentralschraube (30) mit mindestens einem von der Hohlwelle zu einer durch Rotor (33) und Stator (36) gebildeten Kammer führenden Fluidkanal umfasst, wobei die Hohlwelle und die Zentralschraube (30) zusammen mit Rotor (33) und Stator (36) einen hydraulischen Schwenkmotor bilden.

8. Nockenwellenantrieb nach Anspruch 7, **dadurch gekennzeichnet, dass** die Innenwelle (16) und die Außenwelle (18) Kanäle aufweisen, um Drucköl von außen in die Innenwelle (16) einbringen zu können

## Claims

1. Camshaft drive comprising
a) a drive shaft (12) which has at least one cam (20) for actuating a valve of an internal combustion engine,
b) a shaft-in-shaft system (14) which is arranged parallel to the drive shaft (12) with an inner shaft (16) and an outer shaft (18) which is arranged coaxially with respect to the inner shaft (16) and encloses it,
c) the inner shaft (16) and the outer shaft (18) having in each case at least one cam (22) for actuating a valve of an internal combustion engine,
d) the inner shaft (16) being coupled to the drive shaft (12) via a transmission apparatus, and
e) the transmission apparatus being operatively connected to an adjusting device and a control and/or regulating device, by means of which a desired phase angle can be set between the inner shaft (16) and the outer shaft (18),
f) the transmission apparatus being configured as a hydraulic transmission apparatus, comprising a stator (36), a rotor (33) and an intermediate member (28) which is arranged between the rotor (33) and the inner shaft (16),
g) the outer shaft (18) being coupled to the drive shaft (12) via an outer shaft transmission member which is connected fixedly to the said outer shaft (18) so as to rotate with it, and
h) a drive element (24) which is coupled to the drive shaft (12) being coupled directly both to the outer shaft transmission member (42) and to the stator (36).

2. Camshaft drive according to Claim 1, **characterized in that** the outer shaft transmission member (42) is an outer shaft gearwheel (44), and the drive element (24) is a drive gearwheel (26), the outer shaft gearwheel (44) meshing with the drive gearwheel (26), and the stator (36) having an external toothing system which likewise meshes with the drive gearwheel (26).

3. Camshaft drive according to Claim 2, **characterized in that** the outer shaft gearwheel (44) has the same external diameter and the same toothing system as the external toothing system of the stator (36).

4. Camshaft drive according to Claim 2 or 3, **characterized in that** the outer shaft gearwheel (44) immediately adjoins the external toothing system of the stator (36).

5. Camshaft drive according to one or more of the preceding claims, **characterized in that** the cams (20) which are arranged on the drive shaft (12) are provided for controlling outlet valves, and the cams (22) which are arranged on the outer shaft (18) and the inner shaft (16) are provided for controlling inlet valves.

6. Camshaft drive according to one or more of the preceding claims, **characterized in that** the stator (36) is formed from a plurality of individual elements (34; 38; 40).

7. Camshaft drive according to one or more of the preceding claims, **characterized in that** the internal shaft (16) is a hollow shaft, and the intermediate member (28) comprises a central screw (30) with at least one fluid duct which leads from the hollow shaft to a chamber which is formed by the rotor (33) and the stator (36), the hollow shaft and the central screw (30) forming a hydraulic swivel motor together with the rotor (33) and the stator (36).

8. Camshaft drive according to Claim 7, **characterized in that** the inner shaft (16) and the outer shaft (18) have ducts, in order for it to be possible to introduce compressed oil from the outside into the inner shaft (16).

## Revendications

1. Entraînement d'arbre à cames comprenant :
a) un arbre d'entraînement (12) qui présente au moins une came (20) pour l'actionnement d'une soupape d'un moteur à combustion interne,
b) un système arbre dans l'arbre (14) disposé parallèlement à l'arbre d'entraînement (12) avec un arbre intérieur (16) et un arbre extérieur (18) entourant l'arbre intérieur (16) et disposé coaxialement à celui-ci,
c) l'arbre intérieur (16) et l'arbre extérieur (18) présentant chacun au moins une came (22) pour l'actionnement d'une soupape d'un moteur à combustion interne,
d) l'arbre intérieur (16) étant accouplé à l'arbre d'entraînement (12) par le biais d'un dispositif de transmission et
e) le dispositif de transmission étant en liaison fonctionnelle avec un dispositif de réglage ainsi qu'un dispositif de commande et/ou de régulation, au moyen duquel un angle de phase souhaité entre l'arbre intérieur (16) et l'arbre extérieur (18) peut être ajusté,
f) le dispositif de transmission étant réalisé en tant que dispositif de transmission hydraulique, comprenant un stator (36), un rotor (33) et un organe intermédiaire (28) disposé entre le rotor (33) et l'arbre intérieur (16),
g) l'arbre extérieur (18) étant accouplé à l'arbre d'entraînement (12) par le biais d'un organe de transmission d'arbre extérieur connecté de manière solidaire en rotation à cet arbre extérieur (18) et
h) un élément d'entraînement (24) accouplé à l'arbre d'entraînement (12) étant accouplé directement à la fois à l'organe de transmission d'arbre extérieur (42) et au stator (36).

2. Entraînement d'arbre à cames selon la revendication 1, **caractérisé en ce que** l'organe de transmission d'arbre extérieur (42) est une roue dentée d'arbre extérieur (44) et l'élément d'entraînement (24) est une roue dentée d'entraînement (26), la roue dentée d'arbre extérieur (44) s'engrenant avec la roue dentée d'entraînement (26) et le stator (36) présentant une denture extérieure qui s'engrène également avec la roue dentée d'entraînement (26).

3. Entraînement d'arbre à cames selon la revendication 2, **caractérisé en ce que** la roue dentée d'arbre extérieur (44) présente le même diamètre extérieur et la même denture que la denture extérieure du stator (36).

4. Entraînement d'arbre à cames selon la revendication 2 ou 3, **caractérisé en ce que** la roue dentée d'arbre extérieur (44) est immédiatement adjacente à la denture extérieure du stator (36).

5. Entraînement d'arbre à cames selon l'une quelconque ou plusieurs des revendications précédentes, **caractérisé en ce que** les cames (20) disposées sur l'arbre d'entraînement (12) sont prévues pour la commande de soupapes d'échappement et les cames (22) disposées sur l'arbre extérieur (18) et l'arbre intérieur (16) sont prévues pour la commande de soupapes d'admission.

6. Entraînement d'arbre à cames selon l'une quelconque ou plusieurs des revendications précédentes, **caractérisé en ce que** le stator (36) est formé de plusieurs éléments individuels (34 ; 38 ; 40).

7. Entraînement d'arbre à cames selon l'une quelconque ou plusieurs des revendications précédentes, **caractérisé en ce que** l'arbre intérieur (16) est un arbre creux et **en ce que** l'organe intermédiaire (28) comprend une vis centrale (30) avec au moins un canal fluidique conduisant depuis l'arbre creux jusqu'à une chambre formée par le rotor (33) et le stator (36), l'arbre creux et la vis centrale (30) formant, conjointement avec le rotor (33) et le stator (36), un moteur pivotant hydraulique.

8. Entraînement d'arbre à cames selon la revendication 7, **caractérisé en ce que** l'arbre intérieur (16) et l'arbre extérieur (18) présentent des canaux afin de pouvoir introduire de l'huile sous pression depuis l'extérieur dans l'arbre intérieur (16).
